# EUROPÄISCHE PATENTANMELDUNG

(11) **EP 2 743 422 A2**
(43) Veröffentlichungstag der Anmeldung: **18.06.2014**
(21) Anmeldenummer: 13196183.1
(22) Anmeldetag: 09.12.2013
(51) Int. Cl.: E04C 1/40, E04B 2/44, E04C 2/12, E04C 2/34, E04B 2/02

(54) **Baumodul**

(30) Priorität: 14.12.2012 AT 12962012
(71) Anmelder: Gebetsroither, Wolfgang, 4861 Schörfling (AT)
(72) Erfinder: Gebetsroither, Wolfgang, 4861 Schörfling (AT)
(74) Vertreter: Ellmeyer, Wolfgang

(57) **Zusammenfassung**

Bausystem umfassend
ein Baumodul in der Größe eines normgerechten Ziegelsteins, welches Baumodul im Baumodul mittig angeordnete, zueinander beabstandete Steher (1) und
eine beidseitig zu den Stehern (1) angeordnete und mit den Stehern (1) zur Übertragung von Kräften verbundene, sich über eine gesamte Seitenfläche des Baumoduls erstreckende Beplankung (2) aus Holz umfasst,
Steher (1) und Beplankung (2) in horizontaler Richtung abgeschlossene Lufträume (9) bilden, eine durch Steher (1) und Beplankung (2) gebildete Oberkantenfläche (4) des Baumoduls und/oder eine durch Steher (1) und Beplankung (2) gebildete Unterkantenfläche (5) des Baumoduls als eine zu der Kontaktfläche eines weiteren Bauteils (9) kongurente Fläche ausgebildet ist,
sodass eine Belastung des Baumoduls mit einer Kraftkomponente parallel zu der Beplankungserstreckungsebene der Beplankung (2) durch den Steher (1) und die Beplankung (2) oder durch die Beplankung (2) aufgenommen und abgetragen wird, wobei das Bausystem weiters eine mit dem Baumodul im verlegten Zustand koppelbare Zentrierlatte umfasst, welche Zentrierlatte sich über mehrere Baumodule in vertikaler Richtung zur Abtragung von Eigenlasten und/oder Nutzlasten und/oder Windlasten und/oder im Kontaktbereich von Baumodulen auftretenden Momentenkräften erstreckt.

## Beschreibung

Die vorliegende Erfindung betrifft ein Bausystem umfassend ein Baumodul in der Größe eines normgerechten Ziegelsteins, welches Baumodul im Baumodul mittig angeordnete, zueinander beabstandete Steher und eine beidseitig zu den Stehern angeordnete und mit den Stehern zur Übertragung von Kräften verbundene, sich über eine gesamte Seitenfläche des Baumoduls erstreckende Beplankung aus Holz umfasst.

Es ist eingangs als Stand der Technik des Holzriegelbaus zu erwähnen. Beim Holzriegelbau werden aus Steher und Riegel das Traggerüst eines Bauwerkes errichtet. Die Steher eines Holzriegelbaues dienen zur Abtragung von vertikalen Lasten. Zur Abtragung von horizontalen Lasten wird das Traggerüst durch Verstrebungen oder zwischen die Steher eingebrachte Flächenelemente fachwerksmäßig ausgesteift. Die Verstrebungen oder Flächenelemente übernehmen gemäß Fachwerkstheorie keine vertikalen Lasten.

WO97/39204 offenbart ein Baumodul umfassend einen Modulkern, welcher aus einem Steher und aus seitlich zu den Stehern angeordneten und mit den Stehern verbundenen Modulkernteile gebildet ist. Außerhalb der Modulkernteile sind Wandelemente im Verbund mit dem Modulkernteilen angeordnet. In Analogie zu der Technik des Holzriegelbaus dienen die Modulkernteile zur Aufnahme von horizontalen Kräften.

Die hier offenbarte Erfindung stellt sich die Aufgabe ein Bausystem bereitzustellen, welches sich durch eine verbesserte Lastabtragung auszeichnet. Darüber hinaus soll das Baumodul als ein Bestandteil des erfindungsgemäßen Bausystems leicht versetzbar, das heißt in einen Verbund mit weiteren Bauteil unter Gewährleistung der Abtragung der Kräfte, insbesondere vertikalen Kräfte stellbar sein. Das im Folgenden vorgeschlagene Bausystem kann ohne die Verwendung von Kränen versetzt werden.

Die Ausbildung des Baumoduls in der Größe eines normgerechten Ziegels hat den Vorteil, dass Verschnitte und Reste von Baumodulen nach dem Stand der Technik, welche deutlich größere Abmessungen aufweisen als das Baumodul des erfindungsgemäßen Bausystems, bei der Herstellung des Baumoduls der erfindungsgemäßen Bausystems einer weiteren Verwertung anstelle einer Entsorgung zugeführt werden können. Derartige Verschnitte können beispielsweise bei der Anfertigung von Ausschnitten für Türdurchbrüchen oder Fensterdurchbrüchen in Bausystemen nach dem Stand der Technik entstehen, welche Bausysteme nach dem Stand der Technik in etwa die Abmessungen eines Geschoßes beziehungsweise der zu errichtenden Wand haben.

Insbeondere bei Baumodulen mit kleinen Abmessungen, welche im Wesentlichen den Abmessungen eines handelsüblichen Ziegels oder Bausteins entsprechen, ist die Einleitung von Kräften an der Kontaktfläche zu weiteren Bauteilen von entscheidender Bedeutung. Eine ungleichmäßige Lastaufteilung auf Elemente eines Bauteils kann das Entstehen von Belastungsspitzen mit sich ziehen. Das hier offenbarte Bausystem, welches eben Baumodule mit Abmessungen eines handelsüblichen Ziegels umfasst, kann wegen des herrschenden Krafteinleitungsproblems nicht mit Bausystemen nach dem Stand der Technik verglichen werden, welche Bausysteme nach dem Stand der Technik Baumodule mit deutlich größeren Abmessungen vergleichen werden.

Das Baumodul als Teil des erfindungsgemäßen Bausystems zeichnet sich dadurch aus, dass Steher und Beplankung einen abgeschlossenen Luftraum bilden. Eine durch den Steher und die Beplankung gebildete Oberkantenfläche des Baumoduls und/oder eine durch Steher und Beplankung gebildete Unterkantenfläche des Baumoduls als eine zu der Kontaktfläche eines weiteren Bauteils kongurente Fläche ausgebildet ist, wobei die Beplankung aus Holz mehrere kreuzweise verbundener Schichten aufweist, sodass eine Belastung mit einer Kraftkomponente parallel zu der Beplankungserstreckungsebene der Beplankung durch den Steher und die Beplankung oder durch die Beplankung aufgenommen und abgetragen wird.

Das Baumodul weist weiters im Bereich der Oberkante und im Bereich der Unterkante ein Stecksystem umfassend eine Bohrung und/oder einen Vorsprung auf, welches Stecksystem in Eingriff mit einem weiteren Stecksystem eines weiteren Bauteils in Eingriff bringbar ist.

Die Abmessungen des Baumoduls kann beispielsweise an die Größe von handelsüblichen Ziegeln angelehnt sein. Die Abmessungen von Ziegeln sind in den jeweiligen Normen wie beispielsweise DIN geregelt.

Das Baumodul weist jedenfalls Abmessungen auf, sodass ein Baumodul von einer Person getragen und zum Verlegen des Baumoduls auf eine definierte Höhe gehoben werden kann. Letzteres begrenzt die Abmessungen des Baumoduls anhand des Gewichtes.

Die Höhe des Baumoduls beträgt 20,0 bis 40,0cm, die Breite (x-Richtung in Figur 3) 12, 8 bis 89,6cm. Die Breite kann in dem angegebenen Bereich jeden Wert bei Einhaltung eines Rasters von 12,8cm annehmen. Die Dicke (y-Richtung in Figur 3) des Baumoduls beträgt 12,8cm.

Der angegebene Raster ergibt sich aus den geometrischen Verhältnissen zur Herstellung von Ecken.

Das Bauteil als ein Bestandteil des erfindungsgemäßen Bausystems zeichnet sich durch eine ebene Oberkantenfläche und Unterkantenfläche aus, über welche Kantenflächen vor allem eine vertikale Last unter einer gewünschten Lastaufteilung auf Steher und Beplankung in das erfindungsgemäße Modul eingeleitet werden. Wegen der günstigen Lastaufteilung können die Elemente des Baumoduls zart ausgebildet werden, sodass das Gesamtgewicht des Baumoduls im Vergleich zu Bauteilen nach dem Stand der Technik gering ist. Vorzugszweise weist das erfindungsgemäße Bauteil eine Größe auf, sodass das Bauteil durch einen bis zwei Facharbeiter versetzt werden kann. Das Baumodul kann nur wegen der vorteilhaften Einleitung der Kräfte und der somit unterbundenen Entstehung von Belastungsspitzen Abmessungen ähnlich wie ein Ziegel aufweisen. Die zu einem Ziegel ähnlichen Abmessungen des Baumoduls erlaubt wiederum die Installation des Bausystems ohne Kran.

Eine einstückige Ausbildung der Beplankung in Kombination mit der speziellen Ausbildung der Oberkantenfläche und Unterkantenfläche erlaubt die vertikale Belastung der Beplankung in einem zu einer Belastung des Stehers relevanten Ausmaß. Die einstückige Ausbildung verbindet im Vergleich zu Beplankungen nach dem Stand der Technik das Entstehen von Spannungsspitzen bei einer vertikalen Belastung der Beplankung.

Das Baumodul im verlegten Zustand ist mit einer sich über mehrere Baumodule erstreckende Zentrierlatte koppelbar, sodass das erfindungsgemäße Bausystem zumindest durch das Baumodul und die Zentrierlatte gebildet wird. Die Zentrierlatte nimmt im Wesentlichen die Eigenlasten höher situierten Bauelemente und/oder die Nutzlasten und/oder die Windlasten auf. Die genannten Kräfte können auch zum Teil durch das Baumodul abgetragen werden.

Die Zentrierlatte hat weiters die Aufgabe, die verlegten Baumodule in ihrer Position einzurichten. Die Anzahl der Baumodule, welche mittels der Zentrierlatte eingerichtet werden können, ist abhängig von der Erstreckungslänge der Zentrierlatte und der Erstreckung der Zentrierlatte über diese Anzahl von Bauelementen. Die Baumodule können somit an den Kontaktoberflächen frei von Mitteln sein, welche ein Zentrieren der zwei kontaktierenden Baumodule erlaubt.

Die Zentrierlatte kann mit dem weiteren Bauteil verbunden sein.

Eine mögliche Ausführungsform des Baumoduls als ein Bestandteil des erfindungsgemäßen Bausystems ist, dass die Oberkantenfläche und die Unterkantenfläche als eine ebene Fläche ausgebildet sind. Die ebene Fläche kann sich in einem rechten Winkel oder in einem vom rechten Winkel abweichenden Winkel zu der Beplankungserstreckungsebene und zu den Stehern erstrecken. Der vom rechten Winkel abweichende Winkel kann somit jeden ganzzahligen Winkel zwischen 0° und 90° (rechter Winkel abweichen). Die Angabe von Teilwinkel eines ganzzahligen Winkels wie beispielsweise 0,1° ist im Holzbau nicht sinnvoll.

Eine Ausbildung der ebenen Kantenflächen rechtwinkelig zu der Beplankungserstreckungsebene und zu den Stehern hat den Vorteil, dass aus vertikalen Kräften zufolge einer Lastkomponentenaufteilung aufgrund geometrischer Randbedingungen keine horizontale Kräfte entstehen.

Die Ausbildung von ebenen Flächen ist in der Regel leichter und kostengünstiger als eine Ausbildung von Kontaktflächen mit einem Versatz wie aus dem Stand der Technik bekannt.

Die Beplankung ist mittels Verbindungsmittel nach dem Stand der Technik mit den Stehern verbunden. Es können hierbei punktförmige Verbindungsmittel wie Dübel, Schrauben oder Nägel oder auch flächige Verbindungsmittel wie Beispiel Leimfugen zum Einsatz kommen.

Das Baumodul kann Dichtungsvorrichtungen umfassen, welche in den Kontaktbereich zu einem weiten Bauelement zur Herstellung eines dichten Stoßes eingelegt werden können.

Das Baumodul kann ein Stecksystem umfassend eine Bohrung und/oder einen Vorsprung umfassen, wobei eines aus Bohrung und Vorsprung an der Oberkantenfläche, eines aus Bohrung und Vorsprung an der Unterkantenfläche ausgebildet ist. Das Stecksystem an der Unterseite eines Baumoduls ist mit dem Stecksystem an der Oberfläche des Baumodul in Eingriff bringbar.

Das Stecksystem kann als ein sich in das weitere Bauteil zur Weiterleitung von Momentenkräften ausgebildetes Verbindungssystem erstrecken. Das Stecksystem ist vorzugsweise passgenau ausgebildet, sodass dieses eine zentrierende Wirkung in Bezug auf die Ausrichtung des Baumoduls zu einem weiteren Bauelement hat.

Der weitere Bauteil kann ein weiteres Baumodul oder eine Schwelle oder ein Rähm oder ein Türrahmen oder ein Fensterrahmen sein.

Die einzelnen Schichten der Beplankung sind miteinander verbunden, wobei sich jede Schicht im Wesentlichen über eine gesamte Seitenfläche des Baumoduls erstreckt.

Es können seitlich auf die Beplankung weitere nicht Lasten abtragende Schichten angeordnet sein.

Eine solche nicht tragende Schicht kann eine Dämmschicht sein, welche vorzugsweise an der Außenseite des Baumoduls angeordnet ist. Dies hat den Vorteil, dass der nach gängiger Lehre berechnete Taupunkt außerhalb der Holzkonstruktion liegt.

Das Baumodul kann weitere Schichten wie eine Dampfsperre oder ein Windpapier nach dem Stand der Technik umfassen.

Es ist ein Dämmstoff, insbesondere ein rieselfähiger Dämmstoff in den Luftraum einbringbar.

Die Zentrierlatte kann benachbart zu einer Außenfläche des Baumoduls und/oder im Luftraum des Baumoduls angeordnet sein.

Die Zentrierlatte kann an die Beplankung des Baumoduls und/oder an den Steher des Baumoduls anliegend angeordnet sein.

Die Latte kann mit dem Steher und/oder der Beplankung kraftschlüssig verbunden sein.

Bei Anbringung der Latte an der Außenfläche des Baumoduls kann die Latte mit der Beplankung und dem Steher mittels Schrauben, welche durch die Latte in die Beplankung und in den Steher verschraubt werden, verbunden sein.

In den nachstehenden Figuren sind die folgenden Elemente des erfindungsgemäßen Bausystems durch die vorangestellten Bezugszeichen gekennzeichnet.
- 1: Steher
- 2: Beplankung
- 3: Seitenfläche
- 4: Oberkantenfläche
- 5: Unterkantenfläche
- 6: Stecksystem
- 7: Bohrung
- 8: Vorsprung
- 9: Zentrierlatte
- 10: Luftraum

Figur 1 zeigt eine dreidimensionale Ansicht einer Ausführungsform des Baumoduls.
Figur 2 zeigt ein vertikales Schnittbild eines Wandaufbaus umfassend das in Figur 1 gezeigte Baumodul und weitere auf das Baumodul aufgebrachte Schichten.
Figur 3 zeigt ein horizontales Schnittbild durch eine Ausführungsform eines erfindungsgemäßen Bausystems umfassend ein Baumodul und einer Zentrierlatte.

Figur 1 zeigt ein Baumodul umfassend mehrere mittig angeordnete, zueinanderebeabstandete Steher 1. Die Steher sind aus Holz und erstrecken sich in z-Richtung. An beiden Seiten der Steher 1 ist jeweils eine Beplankung 2 aus Holz angeordnet, welche mit dem Steher durch Verbindungsmittel nach dem Stand der Technik verbunden ist. Die Steher 1 und Beplankung 2 bilden in x-Richtung und y-Richtung abgeschlossene Lufträume 9 bilden. Es sind hierbei die Luftkammern nur soweit dicht auszubilden, sodass kein übermäßiger Austausch, insbesondere Wärmeaustausch zwischen den Luftkammern 9 stattfindet. Diese abgeschlossenen Luftkammern 9 erhöhen die Dämmeigenschaften des erfindungsgemäßen Baumoduls insofern, als dass ein unbewegtes Luftvolumen eine geringere Wärmeleitung als Holz aufweist.

Die Beplankung 2 erstreckt sich über eine gesamte Seitenfläche 3 des erfindungsgemäßen Baumoduls einstückig. Wegen der einstückigen Ausbildung der Beplankung 2 ist diese in z-Richtung belastbar.

Die durch Steher 1 und Beplankung 2 gebildete Oberkantenfläche 4 des Baumoduls ist als eine zu der Kontaktfläche eines weiteren Baumoduls kongurent ausgebildet.

Eine Belastung des Baumoduls im Bereich der Oberkantenfläche 5 mit einer Kraftkomponente parallel zu der Beplankungserstreckungsebene der Beplankung 2 wird durch den Steher 1 und die Beplankung 2 aufgenommen und abgetragen wird. Die Lastaufteilung erfolgt gemäß der anteilsmäßigen Anordnung von Stehern 1 und Beplankung 2, sodass Steher 1 und Beplankung 2 gemeinsam als lastabtragende Elemente wirken. Die Steher 1 und die Beplankung 2 wirken zueinander als aussteifende Elemente, welche ein Versagen des jeweils anderen Elementes zufolge Knicken unterbinden.

Die in Figur 1 gezeigte Ausführungsform des erfindungsgemäßen Baumoduls zeichnet sich insbesondere dadurch aus, dass die Oberkantenfläche 4 und die Unterkantenfläche 5 eben ausgebildet sind und sich in einem rechten Winkel zu der Beplankungserstreckungsebene erstrecken.

Das Baumodul umfasst im Bereich der Oberkantenfläche 4 und im Bereich der Unterkantenfläche 5 ein Stecksystem 6, welches Stecksystem 6 in Eingriff mit einem weiteren Stecksystem eines weiteren Bauteils in Eingriff bringbar ist. Das Stecksystem 6 der Oberkantenfläche 4 umfasst einen Vorsprung 8. Dieser Vorsprung ist durch einen in den Steher 1 eingebrachten Dübel hergestellt.

Das Stecksystem 6 an der Unterkantenfläche 5 umfasst eine Bohrung 7. Die Bohrung 7 ist im Steher 1 situiert.

Der Vorsprung 8 und die Bohrung 7 sind entlang einer Achse, im Besonderen der vertikalen Erstreckungsachse und Symmetrieachste des Baumoduls angeordnet.

Die Beplankung 2 der in Figur 1 dargestellten Ausführungsform des Baumoduls ist schichtförmig aufgebaut. Im speziellen weist die Beplankung jeweils zwei Schichten auf. Beide Schichten sind aus Holz hergestellt, wobei die innere Schicht eine horizontale Faserrichtung, die andere, äußere Schicht eine vertikale Faserrichtung des Holzes aufweist.

Figur 2 zeigt einen Wandaufbau umfassend mehrere erfindungsgemäße Baumodule.

Die Baumodule sind über das Stecksystem 6 übereinander und miteinander verbunden angeordnet. Das Stecksystem gewährleistet die Übertragung von kleinen Momentenkräften. Die Größe der Momentenkräfte ist im Wesentlichen durch die maximale Belastbarkeit des Vorsprunges 8 gegeben.

Es ist an einer Seite der Beplankung 2 eine Zentrierlatte 10 angebracht, welche während des Versetzens der Baumodule angebracht wird, um eine vertikale Ausrichtung der Baumodule zu gewährleisten.

Figur 2 zeigt ein Schnittbild einer Wand, welche zwei übereinander gesteckte erfindungsgemäße Baumodule umfasst. Das in Figur 1 gezeigte Baumodul entspricht den in Figur 2 dargestellten Baumodulen. Das untere Baumodul ist auf eine Schwelle als weiterer Bauteil 9 gesetzt. Die Schwelle umfasst ein zu dem Stecksystem 6 des Baumoduls passendes Stecksystem 6, nämlich einen Vorsprung 8, welcher in Eingriff mit der Bohrung 7 des Baumoduls steht.

Das untere Baumodul und das obere Baumodul sind ebenso durch ein Stecksystem miteinander verbunden. Es ist an der Außenseite der durch die erfindungsgemäßen Baumodule gebildeten Wand eine Dämmschicht angeordnet. Die Dämmschicht ist hinreichend dick dimensioniert, sodass bei einer Regeltemperatur der Taupunkt in einem Bereich außerhalb der Baumodule zu liegen kommt.

Figur 3 zeigt ein horizontales Schnittbild einer Ausführungsform eines erfindungsgemäßen Bausystem umfassend ein Baumodul und eine Zentrierlatte 9. Das Baumodul wird - wie oben beschrieben durch voneinander beabstandeten Stehern 1 und durch eine sich über die Seitenflächen 3 Baumoduls einstückig erstreckende Beplankungen 2 gebildet. Die Beplankungen 2 sind mit den Stehern 1 verbunden, sodass Steher 1 und Beplankung 2 abgeschlossene Lufträume bilden.

Es werden die Zentierlatten 9 in eine Auswahl der Lufträume 10 eingebracht, sodass die Zentrierlatten 9 gleichsam wie die Steher 1 sich im Wesentlichen vertikal erstrecken. Durch das Einbringen der Zentrierlatten 9 erfolgt eine Ausrichtung der Baumodule.

Die Zentrierlatte 9 kontaktiert die Beplankungen 2. Die Zentrierlatte 9 weist eine zum Einbringen in den Luftraum 10 angepasste Form auf. Die Zentrierlatte 9 unterbindet wegen dieser Form und wegen des Erstreckens der Zentrierlatte um zumindest zwei übereinander angeordnete Baumodule ein Knicken der Baumodule zufolge einer auf die Baumodule wirkende vertikale Last. Die Zentrierlatte 9 übt eine sperrende Wirkung zu einem Drehen des Baumoduls um eine Achse parallel zu der x-Achse aus.

Die Zentrierlatte 9 kontaktiert nicht zwingend die Steher 1 des Baumoduls. Ein Drehen des Baumoduls eine zu der y-Achse parallele Achse ist wegen Erstreckung des Baumoduls in Richtung der x-Achse nicht möglich. Weiters ist die Aufnahme von Schubkräften parallel zu der x-Achse durch die Zentrierlatte 9 nicht sinnvoll, da diese Kräfte ohnehin durch die Baumodule abgetragen werden.

Figur 4 zeigt eine isometrische Ansicht einer Ausführungsform eines erfindungsgemäßen Bausystems umfassend Baumodule und Zentrierlatten. Aus Gründen der Übersichtlichkeit ist in Figur 4 nur ein Baumodul dargestellt. Die in Figur 4 dargestellte Ausführungsform entspricht dem in Figur 3 gezeigten Bausystem.

## Patentansprüche

1. Bausystem umfassend
ein Baumodul in der Größe eines normgerechten Ziegelsteins, welches Baumodul im Baumodul mittig angeordnete, zueinander beabstandete Steher (1) und
eine beidseitig zu den Stehern (1) angeordnete und mit den Stehern (1) zur Übertragung von Kräften verbundene, sich über eine gesamte Seitenfläche des Baumoduls erstreckende Beplankung (2) aus Holz umfasst,
**dadurch gekennzeichnet, dass**
Steher (1) und Beplankung (2) in horizontaler Richtung abgeschlossene Lufträume (9) bilden, eine durch Steher (1) und Beplankung (2) gebildete Oberkantenfläche (4) des Baumoduls und/oder eine durch Steher (1) und Beplankung (2) gebildete Unterkantenfläche (5) des Baumoduls als eine zu der Kontaktfläche eines weiteren Bauteils (9) kongurente Fläche ausgebildet ist,
sodass eine Belastung des Baumoduls mit einer Kraftkomponente parallel zu der Beplankungserstreckungsebene der Beplankung (2) durch den Steher (1) und die Beplankung (2) oder durch die Beplankung (2) aufgenommen und abgetragen wird, wobei das Bausystem weiters eine mit dem Baumodul im verlegten Zustand koppelbare Zentrierlatte umfasst, welche Zentrierlatte sich über mehrere Baumodule in vertikaler Richtung zur Abtragung von Eigenlasten und/oder Nutzlasten und/oder Windlasten und/oder im Kontaktbereich von Baumodulen auftretenden Momentenkräften erstreckt.

2. Bausystem nach Anspruch 1, **dadurch gekennzeichnet, dass** die Oberkantenfläche (4) und die Unterkantenfläche (5) des Baumoduls als eine ebene Fläche ausgebildet sind, welche ebene Fläche sich in einem rechten Winkel zu der Beplankungserstreckungsebene oder in einem vom rechten Winkel abweichenden Winkel erstreckt.

3. Bausystem nach einem der Ansprüche 1 bis 2, **dadurch gekennzeichnet, dass** das Baumodul im Bereich der Oberkante (4) und im Bereich der Unterkante (5) ein Stecksystem (6) umfassend eine Bohrung (7) beziehungsweise einen Vorsprung (8) umfasst, welches Stecksystem (6) in Eingriff mit einem weiteren Stecksystem eines weiteren Bauteils in Eingriff bringbar ist.

4. Bausystem nach einem der Ansprüche 1 bis 3, **dadurch gekennzeichnet, dass** der weitere Bauteil (9) ein weiteres erfindungsgemäßes Baumodul oder eine Schwelle oder ein Rähm oder ein Türrahmen oder ein Fensterrahmen ist.

5. Bausystem nach einem der Ansprüche 1 bis 4, **dadurch gekennzeichnet, dass** die Beplankung (2) sich einstückig über eine Seitenfläche des Baumoduls erstreckt.

6. Bausystem nach einem der Ansprüche 1 bis 5, **dadurch gekennzeichnet, dass** seitlich auf die Beplankung (2) weitere nicht Lasten abtragende Schichten angeordnet sind.

7. Bausystem nach einem der Ansprüche 1 bis 6, **dadurch gekennzeichnet, dass** ein Dämmstoff und/oder ein rieselfähiger Dämmstoff in den Luftraum einbringbar ist.

8. Bausystem nach einem der Ansprüche 1 bis 7, **dadurch gekennzeichnet, dass** die Zentrierlatte benachbart zu einer Außenfläche des Baumoduls und/oder im Luftraum des Baumoduls angeordnet ist.

9. Bausystem nach einem der Ansprüche 1 bis 8, **dadurch gekennzeichnet, dass** die Zentrierlasst an den Steher und/oder an die Beplankung anliegend angeordnet ist.

10. Bausystem nach einem der Ansprüche 1 bis 8, **dadurch gekennzeichnet, dass** die Zentrierlatte mit dem Steher (1) und/oder der Beplankung (2) kraftschlüssig verbunden ist.
